# DEMANDE DE BREVET EUROPEEN

(11) **EP 2 078 817 A1**
(43) Date de publication de la demande: **15.07.2009**
(21) Numéro de dépôt: 09000137.1
(22) Date de dépôt: 08.01.2009
(51) Int. Cl.: E06B 5/20, E06B 3/263, E06B 3/46, E06B 7/22, E06B 7/23

(54) **Profilé isolant pour ouvrant de châssis coulissant, profilé de construction et châssis d'ouvrant comportant un tel profilé isolant**

(30) Priorité: 08.01.2008 FR 0800089
(71) Demandeur: NORSK HYDRO a.s.a., 0240 Oslo (NO)
(72) Inventeur: Segatti, Frédéric, 34120 Castelnau de Guers (FR); Naumowicz, Frédéric, 02880 Missy sur Aisne (FR); Bourreau, Pascal, 31410 Le Fauga (FR)
(74) Mandataire: Morelle, Guy Georges Alain

(57) **Abrégé**

Profilé isolant (125) pour ouvrant (101) de châssis coulissant, destiné à entrer en contact avec un cadre dormant (107),
- l'ouvrant (101) comportant un cadre (102) comprenant un profilé (104) présentant un logement longitudinal (105) en U dont l'ouverture (106) du U est destinée à se trouver en vis-à-vis du cadre dormant,
- ledit profilé (104) comportant un profilé extérieur (108), un profilé intérieur (109), des moyens (110) de liaison rigide isolante entre ces derniers,
- le cadre dormant comportant une partie (113) longitudinale en saillie destinée à pénétrer dans le logement longitudinal en U du profilé du cadre ouvrant,

ledit profilé isolant (125) comprenant :
- un corps longitudinal (126) qui comprend une partie (127) longitudinale dont une section transversale adopte une forme générale en U, destiné à se loger dans le logement (105) longitudinal en U du profilé (104) de cadre (102) ouvrant,
- des moyens de fixation (128), aptes à coopérer avec les profilés extérieur (108) et intérieur (109) de l'ouvrant (101) pour une fixation complète du profilé isolant (125) entre ces derniers,
- des moyens (129) élastiques d'étanchéité, aptes à entrer en contact avec la partie (113) longitudinale en saillie du cadre dormant (107), et faire étanchéité avec celle-ci,
- le profilé isolant étant constitué d'un matériau monobloc, la partie (127) constituée du corps (126) longitudinal adoptant une forme générale en U étant réalisée en un matériau rigide, et les moyens (129) élastiques d'étanchéité étant réalisés en un matériau souple.

L'invention se rapporte en outre à un profilé de construction et à un châssis d'ouvrant comportant un tel profilé isolant

## Description

La présente invention se rapporte aux châssis coulissants, comportant un cadre ouvrant dont un des côtés au moins comprend un profilé présentant un logement longitudinal en U dont l'ouverture du U est destinée à se trouver en vis-à-vis du cadre dormant, le profilé de cadre ouvrant qui présente un logement longitudinal en U comportant un profilé extérieur, un profilé intérieur, des moyens de liaison rigide isolante entre lesdits profilé extérieur et profilé intérieur, le cadre dormant du châssis coulissant comportant une partie longitudinale en saillie destinée à pénétrer au moins partiellement dans ledit logement longitudinal en U du profilé du cadre ouvrant,

La figure 1 représente une coupe horizontale d'un tel châssis coulissant de l'art antérieur, le cadre ouvrant étant représenté en position de fermeture contre le cadre dormant.

Le châssis coulissant représenté sur la figure 1 comprend ;
- un ouvrant 1 comportant un cadre ouvrant 2 dont un 3 des côtés au moins, soit sur la figure 1 le montant 3 vertical, comprend un profilé 4 présentant un logement longitudinal 5 en U dont l'ouverture 6 du U est destinée à se trouver en vis-à-vis du cadre dormant 7,
- le profilé 4 du cadre ouvrant 2 qui présente un logement longitudinal 5 en U comportant un profilé extérieur 8, un profilé intérieur 9, des moyens 10 de liaison rigide isolante entre les profilés extérieur 8 et intérieur 9, par exemple deux barrettes isolantes, dites barrette extérieure 11 et barrette intérieure 12, serties sur les profilés 8 et 9.
- un cadre dormant 7 comportant une partie longitudinale 13 en saillie tournée vers l'intérieur du cadre, destinée à pénétrer au moins partiellement dans le logement longitudinal 5 en U du profilé 4 du cadre ouvrant 2.

Le logement en U du profilé 4 d'ouvrant représenté sur la figure 1 est formé par les ailes d'extrémité des profilés 8 et 9 pour les branches du U, et pour la base du U par la barrette extérieure 11.

Sur la figure 1, l'ouvrant 1 coulissant comporte un panneau 14 de remplissage du type double vitrage entouré du cadre ouvrant 2. Les quatre côtés du cadre d'ouvrant peuvent par exemple être tirés du même profilé 4 représenté en coupe transversale sur la figure 1.

Dans l'exemple représenté sur la figure 1, le montant d'ouvrant comporte deux profilés 15 du type profilé brosse, respectivement inséré dans les extrémités des ailes des deux profilés extérieur 8 et intérieur 9 du profilé 4 de cadre d'ouvrant 2.

Les deux profilés brosses 15 viennent au contact de la partie 13 en saillie du cadre dormant 7 lorsque l'ouvrant est fermé, afin d'assurer l'étanchéité de la jonction ouvrant-dormant.

Sur la figure 1, on a représenté un cadre dormant comportant une deuxième partie longitudinale 16 en saillie destinée à pénétrer au moins partiellement dans le logement longitudinal en U du profilé 4 d'un deuxième cadre ouvrant (non représenté) pour un châssis par exemple à double coulissant Le cadre dormant 7 est un cadre dit à rupture de pont thermique, à l'instar du profilé 4 de l'ouvrant, dans le but d'obtenir de bonnes performances thermiques du châssis coulissant.

Dans l'art antérieur, on connaît également un tel type de châssis coulissant, mais dont les deux profilés du type joint brosse ont été remplacés par deux profilés de type joint en caoutchouc ou analogue à lèvre(s) (non représenté), en vue d'améliorer l'étanchéité et ou l'isolation thermique. Les profilés de type joint brosse ou joint caoutchouc demandent une main d'oeuvre non négligeable pour leur mise en place dans les rainures correspondantes des profilés extérieur et intérieur, soit par enfilement longitudinal, soit par insertion transversale et déformation élastique centimètre par centimètre le long des profilés.

L'art antérieur nous enseigne en outre avec le document FR 2 882 780 la mise en place dans le logement en U de l'ouvrant, d'un filtre acoustique qui peut adopter une forme de profilé isolant en U, et qui comporte en outre un voile destiné à former une enceinte à l'intérieur des moyens de filtre acoustique, close avec ou sans la coopération de la partie longitudinale en saillie du cadre dorant Bien que ce filtre acoustique améliore les performances thermiques du châssis, il doit coopérer avec des joints brosses rapportés en vue d'une efficacité maximale du filtrage acoustique ; en outre, le filtre acoustique est réalisé dans un matériau de type caoutchouc ou analogue.

La présente invention a pour objectif essentiel d'améliorer les performances thermiques de tels châssis coulissants.

En outre, un autre objectif de la présente invention est de simplifier la fabrication d'un profilé de cadre d'ouvrant, afin de la rendre moins coûteuse, tout en améliorant ses performances thermiques.

Plus précisément, la présente invention se rapporte à un profilé isolant pour ouvrant de châssis coulissant, destiné à entrer en contact avec un cadre dormant sur lequel est monté l'ouvrant de châssis coulissant,
- l'ouvrant de châssis coulissant comportant un cadre ouvrant dont un des côtés au moins comprend un profilé présentant un logement longitudinal en U dont l'ouverture du U est destinée à se trouver en vis-à-vis du cadre dormant,
- ledit profilé de cadre ouvrant qui présente un logement longitudinal en U comportant un profilé extérieur, un profilé intérieur, des moyens de liaison rigide isolante entre lesdits profilé extérieur et profilé intérieur,
- le cadre dormant comportant une partie longitudinale en saillie destinée à pénétrer au moins partiellement dans ledit logement longitudinal en U du profilé du cadre ouvrant,
caractérisé en ce que ledit profilé isolant comprend :
- un corps longitudinal qui comprend une partie longitudinale dont une section transversale adopte une forme générale en U, destiné à se loger dans le logement longitudinal en U du profilé de cadre ouvrant,
- des moyens de fixation, aptes à coopérer avec les profilés extérieur et intérieur de l'ouvrant coulissant pour une fixation complète dudit profilé isolant entre lesdits profilés extérieur et intérieur et disposés au moins en partie sur la surface extérieure dudit corps longitudinal,
- des moyens élastiques d'étanchéité, aptes à entrer en contact avec ladite partie longitudinale en saillie du cadre dormant, et faire étanchéité avec celle-ci, disposés sur la surface intérieure de la partie longitudinale dont une section transversale adopte une forme générale en U,
- ledit corps longitudinal, lesdits moyens de fixation, et lesdits moyens élastiques d'étanchéité étant constitués monobloc,
- la partie constituée du corps longitudinal adoptant une forme générale en U étant réalisée en un matériau rigide, et les moyens élastiques d'étanchéité étant réalisés en un matériau souple.

Un tel profilé permet, au moyen d'un profilé monobloc, d'obtenir l'étanchéité contre le cadre dormant, obtenue selon l'art antérieur au moyen de deux profilés-joints au moins, d'où un gain de temps dans la manipulation de ces joints. En outre, le profilé monobloc par sa forme en U apporte l'avantage d'isoler les deux ailes du profilé d'ouvrant formant les branches du logement en U, et disposées en vis-à-vis. Selon l'invention, une fabrication simplifiée et un montage extrêmement rapide du profilé isolant dans le logement en U, sont assurés.

Selon une caractéristique avantageuse, lesdits moyens de fixation aptes à coopérer avec les profilés extérieur et intérieur de l'ouvrant coulissant pour une fixation complète dudit profilé isolant entre lesdits profilés extérieur et intérieur, comprennent des organes destinés à maintenir le profilé isolant fixé dans ledit logement longitudinal en U du profilé de cadre de l'ouvrant.

Selon une caractéristique avantageuse, le profilé isolant selon l'invention comprend des moyens d'appui contre lesdits moyens de liaison rigide isolante entre lesdits profilé extérieur et profilé intérieur.

Cette caractéristique vise à obtenir de meilleures performances thermiques pour le profilé de cadre d'ouvrant.

Selon une caractéristique avantageuse, le profilé selon l'invention est constitué monobloc avec lesdits moyens de liaison rigide isolante entre le profilé extérieur et le profilé intérieur du profilé de cadre de l'ouvrant.

Cette caractéristique vise à simplifier la conception du profilé de cadre d'ouvrant en proposant un profilé isolant unique assurant la fonction de liaison rigide et isolante des profilés extérieur et intérieur et la fonction d'étanchéité avec le cadre dormant.

Selon une caractéristique avantageuse, lesdits organes destinés à maintenir le profilé isolant dans ledit logement longitudinal en U du profilé de cadre de l'ouvrant, comportent des moyens de clipage du profilé isolant sur les parois du U formées par le profilé de cadre de l'ouvrant.

Cette caractéristique assure un montage rapide du profilé isolant dans le logement en U.

Selon une caractéristique avantageuse, le profilé selon l'invention est constitué d'un matériau co-extrudé, à partir d'un PVC, d'un TPE, ou analogue.

Selon une caractéristique avantageuse, le profilé selon l'invention comprend des alvéoles emprisonnant de l'air pour une meilleure isolation thermique.

Selon une caractéristique avantageuse, lesdits moyens de fixation, aptes à coopérer avec les profilés extérieur et intérieur de l'ouvrant coulissant pour une fixation complète dudit profilé isolant entre lesdits profilés extérieur et intérieur, comprennent un premier et un deuxième épaulements, respectivement disposés sur la surface extérieure des première et deuxième branches libres de la partie du corps longitudinal en forme de U.

Selon une caractéristique avantageuse, la partie en forme de U du corps longitudinal adopte une largeur extérieure supérieure à la largeur intérieure du logement longitudinal en U du profilé du cadre de l'ouvrant

L'invention se rapporte en outre à un profilé de construction spécialement destiné à la réalisation d'un cadre d'ouvrant coulissant, comportant un profilé extérieur métallique, un profilé intérieur métallique, des moyens de liaison rigide isolante entre lesdits profilé extérieur et profilé intérieur métalliques, caractérisé en ce qu'il comporte en outre un profilé isolant suivant l'invention tel que défini plus haut, à l'exception d'un profilé isolant constitué monobloc avec lesdits moyens de liaison rigide isolante entre le profilé extérieur et le profilé intérieur du profilé de cadre de l'ouvrant.

L'invention se rapporte en outre à un profilé de construction spécialement destiné à la réalisation d'un cadre d'ouvrant coulissant, comportant un profilé extérieur métallique, un profilé intérieur métallique, caractérisé en ce qu'il comporte un profilé isolant selon l'invention tel que défini plus haut, constitué monobloc avec lesdits moyens de liaison rigide isolante entre le profilé extérieur et le profilé intérieur du profilé de cadre de l'ouvrant, assurant ainsi une liaison rigide isolante entre lesdits profilé extérieur et profilé intérieur métalliques.

Selon une caractéristique avantageuse, le profilé de construction selon l'invention est caractérisé en ce que ;
- le logement longitudinal en U du profilé étant formé :
   * par deux ailes d'extrémité transversale des deux profilés extérieur et intérieur pour les deux branches libres dudit logement longitudinal en U, respectivement, et
   * par lesdits moyens de liaison rigide isolante entre lesdits profilé extérieur et profilé intérieur pour la base dudit logement longitudinal en U,
- la hauteur des branches libres de la forme générale en U de la partie longitudinale du corps longitudinal du profilé isolant, est sensiblement égale à la hauteur desdites ailes d'extrémité des deux profilés extérieur et intérieur du profilé de cadre ouvrant,
- de sorte que les extrémités libres desdites branches libres de la forme générale en U du profilé isolant affleurent les extrémités libres des ailes des profilés extérieur et intérieur, respectivement, lorsque le profilé isolant est logé dans le logement longitudinal en U.

L'invention se rapporte en outre à un châssis d'ouvrant coulissant, comportant un cadre destiné à entourer un panneau de remplissage, en particulier un panneau vitré, caractérisé en ce qu'il comporte un profilé de construction suivant l'invention formant au moins un de ses côtés.

L'invention sera mieux comprise et d'autres avantages apparaîtront à la lecture qui suit de plusieurs exemples de mode de réalisation d'un profilé isolant, d'un profilé de construction, et d'un châssis d'ouvrant coulissant, selon l'invention, accompagnée des dessins annexés, exemples donnés à titre illustratif non limitatif.

La figure 1 représente une vue partielle, en coupe horizontale, d'un châssis d'ouvrant coulissant selon l'art antérieur.

La figure 2 représente une vue partielle, en coupe horizontale, d'un premier exemple de châssis d'ouvrant coulissant selon l'invention.

La figure 3 représente une vue partielle, en coupe verticale, d'un deuxième exemple de châssis d'ouvrant coulissant selon l'invention.

La figure 2 montre plus largement en coupe horizontale un châssis coulissant intégrant un châssis d'ouvrant coulissant 101 selon l'invention, le châssis coulissant comprenant un ouvrant 101 de coulissant selon l'invention comportant un cadre 102 ouvrant dont un 103 des côtés au moins, soit sur la figure 2 le montant 103 vertical, comprend un profilé de construction 104 selon l'invention présentant un logement longitudinal 105 en U dont l'ouverture 106 du U est destinée à se trouver en vis-à-vis d'un cadre dormant 107.

Le profilé de construction 104 selon l'invention appartenant au cadre 102 ouvrant, qui présente un logement longitudinal 105 en U, comporte de manière connue un profilé extérieur 108, un profilé intérieur 109, des moyens 110 de liaison rigide isolante entre les profilés extérieur 108 et intérieur 109, par exemple un profilé unique 120 isolant de liaison rigide, comportant une barrette extérieure 111 et barrette intérieure 112, serti sur le profilé extérieur 108 et associé au profilé intérieur 109 par clipage, comme représenté sur la figure 2.

Le châssis coulissant représenté sur la figure 2 comprend en outre un cadre dormant 107, de type connu, comportant une partie longitudinale 113 en saillie, tournée vers l'intérieur du cadre dormant, destinée à pénétrer au moins partiellement dans le logement longitudinal 105 en U du profilé 104 du cadre 102 ouvrant. Cette partie 113 longitudinale en saillie peut par exemple comprendre un rail isolant 134 recouvrant un rail en saillie du profilé métallique du dormant, et fixé à lui par clipage ou emmanchement forcé.

Le logement en U du profilé 104 d'ouvrant représenté sur la figure 2 est formé par les ailes 121, 122 d'extrémité des profilés 108 et 109 pour les branches libres du U, respectivement, et pour la base du U par la barrette isolante extérieure 111 du profilé de liaison rigide isolant 120.

Sur la figure 2, l'ouvrant 101 coulissant comporte par exemple un panneau 114 de remplissage du type double vitrage entouré du cadre ouvrant 102. Les quatre côtés du cadre 102 d'ouvrant peuvent par exemple être tirés du même profilé de construction 104 représenté en coupe transversale sur la figure 2.

Le profilé de construction 104 comprend en outre, selon l'invention, un profilé isolant 125 pour ouvrant 101 de châssis coulissant, destiné à entrer en contact avec le cadre dormant 107 sur lequel est monté l'ouvrant 101 de châssis coulissant, et qui comprend :
- un corps longitudinal 126 qui comprend une partie 127 longitudinale dont une section transversale adopte une forme générale en U, destiné à se loger dans le logement 105 longitudinal en U du profilé 104 de cadre 102 ouvrant,
- des moyens 128 de fixation, aptes à coopérer avec les profilés extérieur 108 et intérieur 109 de l'ouvrant 101 coulissant pour une fixation complète, rigide dans le cas de l'exemple de la figure 2, du profilé isolant 125 entre les profilés extérieur 108 et intérieur 109, et disposés au moins en partie sur la surface extérieure 130 du corps longitudinal 126 en forme de U,
- des moyens 129 élastiques d'étanchéité, aptes à entrer en contact avec ladite partie 113 longitudinale en saillie du cadre dormant 107, et faire étanchéité avec celle-ci, disposés sur la surface intérieure 131 de la partie 127 longitudinale dont une section transversale adopte une forme générale en U,
- le corps longitudinal 126, les moyens 128 de fixation, et les moyens 129 élastiques d'étanchéité étant constitués monobloc,
- la partie 127 constituée du corps 126 longitudinal adoptant une forme générale en U étant réalisée en un matériau rigide, et les moyens 129 élastiques d'étanchéité étant réalisés en un matériau souple.

Comme montré sur la figure 2 :
- le logement longitudinal 105 en U du profilé 104 étant formé :
   * par deux ailes 121, 122 d'extrémité transversale des deux profilés extérieur 108 et intérieur 109 pour les deux branches libres du logement longitudinal 105 en U, respectivement, et
   * par les moyens 110 de liaison rigide isolante entre les profilés extérieur 108 et intérieur 109 pour la base du logement longitudinal 105 en U,
- la hauteur des branches libres 180, 181 de la forme générale en U de la partie 127 longitudinale du corps longitudinal 126 du profilé isolant 125, est sensiblement égale à la hauteur des ailes 121, 122 d'extrémité des deux profilés extérieur 108 et intérieur 109 du profilé 104 de cadre ouvrant,
- de sorte que les extrémités libres des branches libres 180, 181 de la forme générale en U du profilé isolant 125 affleurent les extrémités libres des ailes 121, 122 des profilés extérieur 108 et intérieur 109, respectivement, lorsque le profilé isolant 125 est logé dans le logement longitudinal 105 en U.

Le profilé isolant 125 en U couvre ainsi les parois formant l'intérieur du logement 105 en forme de U pour former un U isolant dans un autre dont une partie est métallique formée par les ailes d'extrémité 121, 122 des profilés extérieur 108 et intérieur 109. Les bords d'extrémités libres des branches 180, 181 du profilé isolant 125 en U affleurent avantageusement les extrémités libres des ailes 121, 122 des profilés extérieur 108 et intérieur 109, respectivement. Le profilé isolant 125 vient ainsi, en position de fermeture de l'ouvrant contre le dormant, recouvrir largement l'extrémité de la partie en saillie longitudinale 113 du dormant en définissant un espace 143 clos participant à l'isolation thermique, Un tel recouvrement permet aux moyens d'étanchéité 129 de porter sur les côtés de la partie en saillie longitudinale 113, comme représenté sur la figure 2.

Sur la figure 2, les moyens 129 élastiques d'étanchéité du profilé isolant 125 entrent en contact avec la partie longitudinale 113 en saillie du cadre dormant 107 lors de la fermeture de l'ouvrant, la figure 2 représentant l'ouvrant en position fermée sur le dormant Plus précisément, de manière avantageuse, les moyens 129 élastiques d'étanchéité du profilé isolant 125 entrent en contact avec le rail isolant 134 formant la surface extérieure de la partie en saillie 113.

Les moyens de fixation 128 aptes à coopérer avec les profilés extérieur 108 et intérieur 109 de l'ouvrant 101 coulissant pour une fixation complète, et dans l'exemple rigide, du profilé isolant 125 entre les profilés extérieur 108 et intérieur 109, comprennent avantageusement des organes 132 destinés à maintenir le profilé isolant 125 fixé dans le logement longitudinal 105 en U du profilé 104 de cadre 102 de l'ouvrant 101, comportant de préférence des moyens 133 de clipage du profilé isolant 125 sur les parois du U formées par le profilé 104 de cadre 102 de l'ouvrant 101, et plus précisément par les deux ailes 121 et 122 d'extrémité des profilés extérieur 108 et intérieur 109 d'une part, et par la barrette 111 extérieure du profilé isolant 110 de liaison des profilés 108 et 109 d'autre part.

Les moyens 133 de clipage peuvent par exemple être formés par deux extensions latérales 136, 137 du profilé 125 isolant, formant deux oreilles sur les surfaces extérieures de chacune des branches du U formé par le profilé isolant 125, respectivement, comme représenté sur la figure 2, conférant au profilé isolant 125 une largeur supérieure à la largeur intérieure du logement en U définie par les ailes 121, 122 des profilés 108 et 109, en sorte que le profilé isolant 125 puisse avantageusement pénétrer dans ce logement en U en force par clipage et être empêché de ressortir de ce U grâce à la force de rappel élastique exercée par les deux ailes 121 et 122 d'extrémité des profilés extérieur 108 et intérieur 109. Les extensions latérales 136 et 137 peuvent en outre avantageusement former deux alvéoles 141, 142, respectivement, emprisonnant de l'air, comme représenté, afin d'améliorer l'isolation thermique entre l'extérieur et l'intérieur du châssis.

Le profilé isolant 125 comprend en outre avantageusement des moyens d'appui 135 contre les moyens 110 de liaison rigide isolante entre les profilé extérieur 108 et profilé intérieur 109. Ces moyens d'appui 135 peuvent par exemple être constitués par deux nervures longitudinales disposées sur la paroi de fond du U formée par le profilé isolant 125, comme représenté sur la figure 2, ou par la surface du fond de U en appui direct sur le profilé de liaison 120 (non représenté). Les moyens d'appui 135 permettent d'assurer avantageusement un contact entre le profilé isolant 125 et les moyens 110 de liaison rigide isolante entre le profilé extérieur 108 et profilé intérieur 109, en vue de cloisonner le logement 105 en U et améliorer ainsi les performances d'isolation thermique du profilé 104.

Les moyens 129 élastiques d'étanchéité, aptes à entrer en contact avec la partie longitudinale 113 en saillie du cadre dormant 107, et faire étanchéité avec celle-ci, disposés sur la surface intérieure 131 du U, peuvent être constitués de deux lèvres 138, 139, respectivement placées sur les deux surfaces intérieures des deux branches du U formé par le profilé isolant 125, de préférence à l'extrémité de ces branches. Chacune de ces lèvres 138, 139 peut adopter toute forme connue en matière de joint d'étanchéité, par exemple une forme de bulbe comme représenté sur la figure 2 en vue de former une alvéole déformable, portant avantageusement sur les côtés de la partie en saillie longitudinale 113, pour améliorer l'isolation thermique conférée par le joint, ou par exemple une forme d'aile, unique ou multiples (non représenté).

De manière alternative à la représentation de la figure 2, il est envisageable que le profilé isolant 125 et le profilé isolant 120, soient constitués de manière monobloc, en un seul et unique profilé isolant permettant une liaison rigide complète entre les deux profilés métalliques 108 et 109. Ainsi, dans le cas de l'exemple de la figure 2, le fond du profilé 125 isolant en U et la barrette 111 du profilé 120 pourraient être communs, et former en remplacement de ces deux éléments une seule paroi de liaison entre les profilés métalliques 108 et 109. Dans le cas de la figure 2, le profilé isolant unique, constitué des profilés 125 et 120 monoblocs, pourrait être, soit serti sur un des profilés 108 ou 109 métalliques comme représenté, et clipé sur l'autre 109 ou 108 de ces deux profilés métalliques, soit de manière alternative, serti sur les deux profilés 108 et 109. Dans les deux cas, on obtient un profilé de construction selon l'invention, permettant la construction d'un cadre d'ouvrant coulissant, tout au moins du montant de ce cadre en contact avec le dormant en ce qui concerne l'exemple de la figure 2.

Le profilé isolant 125 peut avantageusement être constitué d'un matériau co-extrudé, unique, de préférence un matériau de synthèse, par exemple à partir d'un PVC, d'un TPE, ou analogue, avec une faible conductivité thermique, la partie constituée du corps longitudinal adoptant une forme générale en U étant réalisée dans une qualité rigide du matériau, en vue de garantir une forme en U résistante, et le maintien en position dans le logement en U du profilé 104, et la partie 129 d'étanchéité étant réalisée dans une qualité déformable élastique du matériau, en vue de garantir une adaptabilité de la forme de la partie du dormant avec laquelle elle est destinée à être en contact.

La figure 3 représente un deuxième mode de réalisation d'un châssis coulissant en coupe verticale, montrant la traverse basse de l'ouvrant coulissant et la traverse basse du cadre dormant.

Sur la figure 3, les éléments fonctionnellement identiques à ceux de la figure 2 portent la même référence numérique additionnée du nombre 100. Par conséquent, l'homme du métier pourra se reporter à la description de l'exemple de la figure 2 pour la signification de certaines références de la figure 3 qui ne sont pas spécifiquement reprises dans le texte descriptif à l'appui de cette figure 3. Sur la figure 3, les profilés isolants 225 des ouvrants droit et gauche sont identiques. Les références de l'un sont donc valables pour l'autre et inversement.

L'exemple de la figure 3 diffère de celui de la figure 2, essentiellement en ce qu'il s'agit de la traverse basse du châssis coulissant, dont la traverse basse de l'ouvrant 201 comporte un profilé isolant 225 selon l'invention, formant un profilé de construction 204 d'un ouvrant coulissant, selon l'invention.

Sur la figure 3, on a représenté deux ouvrants coulissants juxtaposés, formant un châssis coulissant à deux ouvrants coulissants 202.

L'exemple de la figure 3 diffère en outre de celui de la figure 2, en ce que le profilé de liaison 220 isolant est serti sur les deux profilés extérieur 208 et intérieur 209 du profilé de construction 204.

L'exemple de la figure 3 diffère en outre de celui de la figure 2, en ce que les moyens 229 élastiques d'étanchéité comportent à chaque extrémité des branches du U formé par le profilé isolant 225, un joint à deux lèvres en forme de deux ailes en contact respectivement avec une face parallèle au plan de coulissement du coulissant et une face perpendiculaire au plan de coulissement, comme représenté sur la figure.

L'exemple de la figure 3 diffère en outre de celui de la figure 2, en ce que les moyens de fixation 228, aptes à coopérer avec les profilés extérieur 208 et intérieur 209 de l'ouvrant 201 coulissant pour une fixation complète du profilé isolant 225 entre les profilés extérieur 208 et intérieur 209, comprennent un premier 250 et un deuxième 251 épaulements, respectivement disposés sur la surface extérieure des première 280 et deuxième 281 branches libres de la partie du corps longitudinal en forme de U du profilé isolant 225. Les moyens de fixation 228 comprennent en outre avantageusement deux lèvres 260, 261 déformables et élastiques formées sur la surface extérieure de la partie du corps longitudinal formant la base du U du profilé isolant 225, et prenant appui, lorsque le profilé 225 est en place et clipé dans le logement en U du profilé 104, comme représenté sur la figure 3, contre le profilé 220 de liaison rigide entre les deux profilés 208 et 209.

Ainsi, le profilé 225 est fixé dans le logement en U du profilé 104 d'ouvrant représenté sur la figure 3, formé par les ailes 221, 222 d'extrémité des profilés 208 et 209 pour les branches du U, respectivement, et pour la base du U par la barrette isolante extérieure 211 du profilé de liaison rigide isolant 220, en opposition selon une direction verticale parallèle au plan de l'ouvrant coulissant, entre les lèvres 260, 261 et les épaulements 250, 251.

L'exemple de la figure 3 diffère en outre de celui de la figure 2, en ce que le profilé isolant 225 comporte avantageusement sur la surface extérieure de la partie du corps longitudinal formant la base du U du profilé isolant 225, un bossage 262 longitudinal permettant un centrage et un emboîtement longitudinaux du profilé isolant 225 dans le profilé 220 lui-même isolant, et comme représenté sur la figure 3, garantissant une meilleure isolation thermique du montage ainsi obtenu.

Afin de garantir un clipage du profilé isolant 225 dans le logement en U du profilé 204, la partie en forme de U du corps longitudinal du profilé 225 adopte avantageusement une largeur extérieure supérieure à la largeur intérieure du logement longitudinal en U du profilé 204 du cadre de l'ouvrant. Ainsi, lors de la mise en place du profilé isolant 225 dans le logement en U du profilé 204, par un mouvement transversal dans le plan de l'ouvrant par exemple, les branches du U du profilé 225 sont rapprochées l'une de l'autre par déformation élastique en flexion, puis reprennent leurs positions initiales respectives par rappel élastique lorsque des épaulements des ailes 221 et 222 correspondants aux épaulements 250 et 251 du profilé 225, et destinés à se trouver en vis-à-vis de ces derniers, sont franchis en fin de mise en place, afin que le profilé 225 reste bloqué dans le logement en U. Pour un démontage du profilé 225, par exemple en vue d'un recyclage des matériaux, il suffit de rapprocher les branches du U formées par le profilé 225, l'une vers l'autre, afin de dégager les épaulements, et d'extraire le profilé 225 hors de son logement dans le sens inverse au montage.

Sur la figure 3, la partie du profilé de construction 204 selon l'invention, spécialement destiné à la réalisation d'un cadre d'ouvrant coulissant, tournée vers le panneau de remplissage 214, est connue de l'homme du métier et ne sera donc pas décrite plus en détail ici.

De manière alternative à la représentation de la figure 3, et à l'instar de la figure 2, il est envisageable que le profilé isolant 225 et le profilé isolant 220, soient constitués de manière monobloc, en un seul et unique profilé isolant permettant une liaison rigide complète entre les deux profilés métalliques 208 et 209. On obtient ainsi un autre exemple de profilé de construction selon l'invention, permettant la construction d'un cadre d'ouvrant coulissant, tout au moins la traverse basse de ce cadre en contact avec la traverse basse du dormant en ce qui concerne l'exemple de la figure 3.

Un exemple de châssis d'ouvrant coulissant, selon l'invention comportant un cadre 102 ou 202 destiné à entourer un panneau de remplissage 114 ou 214, en particulier un panneau vitré, comporte par exemple un profilé de construction 104 ou 204, selon l'invention, identique sur ses quatre côtés.

Le profilé isolant selon l'invention, permet avantageusement, lorsqu'il est associé à un profilé de cadre d'ouvrant comme expliqué plus haut, avantageusement en usine, de débiter les deux profilés simultanément, et d'éviter d'avoir à monter ultérieurement les garnitures constituées par le profilé isolant 104 ou 204 sur l'ouvrant. Ainsi, l'opérateur qui assemble le cadre n'a qu'un seul profilé à assembler par côté de cadre, sans outil spécial pour le montage des garnitures par exemple.

En outre, l'assemblage du profilé isolant selon l'invention sur un profilé de cadre d'ouvrant pour obtenir un profilé de construction selon l'invention est rapide, précis et esthétique.

En outre, en traverse basse, le profilé selon l'invention permet d'adapter rapidement et de centrer un chariot de roulement simple ou double.

Le profilé de construction selon l'invention possède des caractéristiques d'isolation thermique et acoustique améliorées par rapport à des profilés de l'art antérieur, tout en conférant au cadre d'ouvrant coulissant une capacité d'assurer l'étanchéité à l'eau, à l'air et au vent du châssis coulissant.

Le profilé isolant selon l'invention, lorsqu'il est placé en traverse haute de cadre de coulissant, par exemple d'une manière similaire à la figure 2 mais en considérant celle-ci comme une coupe verticale prise au niveau de la traverse haute du châssis coulissant, permet d'assurer un ajustement glissant lors de la translation du vantail ouvrant sur le dormant qui présente dans ce cas une partie en saillie apte à pénétrer dans le logement en U formé par le profilé isolant selon l'invention, Dans ce cas, les moyens d'étanchéité 129 assurent également une fonction de glissement longitudinal sur le dormant, et comportent à cet effet une surface dure apte au glissement longitudinal.

En outre, le profilé de construction selon l'invention permet d'assurer un pré-positionnement des accessoires de quincaillerie, dans le logement en U du profilé isolant selon l'invention, tout en autorisant une isolation thermique de ces accessoires de quincaillerie par suppression des ponts thermiques.

Comme nous l'avons vu plus haut, le profilé isolant selon l'invention peut être démontable du profilé de cadre d'ouvrant, et donc confère à ce dernier une possibilité de recyclage facilité.

## Revendications

1. Profilé isolant (125) pour ouvrant (101) de châssis coulissant, destiné à entrer en contact avec un cadre dormant (107) sur lequel est monté l'ouvrant de châssis coulissant,
- l'ouvrant (101) de châssis coulissant comportant un cadre (102) ouvrant dont un (103) des côtés au moins comprend un profilé (104) présentant un logement longitudinal (105) en U dont l'ouverture (106) du U est destinée à se trouver en vis-à-vis du cadre dormant,
- ledit profilé (104) de cadre ouvrant qui présente un logement longitudinal en U comportant un profilé extérieur (108), un profilé intérieur (109), des moyens (110) de liaison rigide isolante entre lesdits profilé extérieur et profilé intérieur,
- le cadre dormant comportant une partie (113) longitudinale en saillie destinée à pénétrer au moins partiellement dans ledit logement longitudinal en U du profilé du cadre ouvrant,
***caractérisé en ce que*** ledit profilé isolant (125) comprend :
- un corps longitudinal (126) qui comprend une partie (127) longitudinale dont une section transversale adopte une forme générale en U, destiné à se loger dans le logement (105) longitudinal en U du profilé (104) de cadre (102) ouvrant,
- des moyens de fixation (128), aptes à coopérer avec les profilés extérieur (108) et intérieur (109) de l'ouvrant (101) coulissant pour une fixation complète dudit profilé isolant (125) entre lesdits profilés extérieur et intérieur et disposés au moins en partie sur la surface extérieure (130) dudit corps (126) longitudinal,
- des moyens (129) élastiques d'étanchéité, aptes à entrer en contact avec ladite partie (113) longitudinale en saillie du cadre dormant (107), et faire étanchéité avec celle-ci, disposés sur la surface intérieure (131) de la partie (127) longitudinale dont une section transversale adopte une forme générale en U,
- ledit corps longitudinal (126), lesdits moyens (128) de fixation, et lesdits moyens (129) élastiques d'étanchéité étant constitués monobloc,
- la partie (127) constituée du corps (126) longitudinal adoptant une forme générale en U étant réalisée en un matériau rigide, et les moyens (129) élastiques d'étanchéité étant réalisés en un matériau souple.

2. Profilé isolant suivant la revendication 1, ***caractérisé en ce que*** lesdits moyens (128) de fixation aptes à coopérer avec les profilés extérieur (108) et intérieur (109) de l'ouvrant (101) coulissant pour une fixation complète dudit profilé isolant (125) entre lesdits profilés extérieur et intérieur, comprennent des organes (132) destinés à maintenir le profilé isolant (125) fixé dans ledit logement (105) longitudinal en U du profilé (104) de cadre (102) de l'ouvrant (101).

3. Profilé isolant suivant la revendication 2, ***caractérisé en ce qu'**il* comprend des moyens (135) d'appui contre lesdits moyens (110) de liaison rigide isolante entre lesdits profilé extérieur (108) et profilé intérieur (109).

4. Profilé isolant suivant la revendication 1 ou 2, ***caractérisé en ce qu'**il* est constitué monobloc avec lesdits moyens (110) de liaison rigide isolante entre le profilé extérieur (108) et le profilé intérieur (109) du profilé (104) de cadre (102) de l'ouvrant (101).

5. Profilé isolant suivant la revendication 2 ou 3, ***caractérisé en ce que*** lesdits organes (132) destinés à maintenir le profilé isolant (125) fixé dans ledit logement (105) longitudinal en U du profilé (104) de cadre (102) de l'ouvrant (101), comportent des moyens (133) de clipage du profilé isolant (125) sur les parois du U formées par le profilé (104) de cadre de l'ouvrant.

6. Profilé isolant suivant l'une quelconque des revendications 1 à 5, ***caractérisé en ce qu'**il* est constitué d'un matériau co-extrudé, à partir d'un PVC, d'un TPE, ou analogue.

7. Profilé isolant suivant l'une quelconque des revendications 1 à 6**,** ***caractérisé en ce qu'**il* comprend des alvéoles (141, 142) emprisonnant de l'air pour une meilleure isolation thermique.

8. Profilé isolant suivant l'une quelconque des revendications 1 à 7, ***caractérisé en ce que*** lesdits moyens (228) de fixation, aptes à coopérer avec les profilés extérieur (208) et intérieur (209) de l'ouvrant (201) coulissant pour une fixation complète dudit profilé isolant (225) entre lesdits profilés extérieur et intérieur, comprennent un premier (250) et un deuxième (251) épaulements, respectivement disposés sur la surface extérieure des première et deuxième branches libres de la partie (227) du corps (226) longitudinal en forme de U du profilé isolant (225).

9. Profilé isolant suivant l'une quelconque des revendications 1 à 8, ***caractérisé en ce que*** la partie (127) en forme de U du corps (126) longitudinal adopte une largeur extérieure supérieure à la largeur intérieure du logement longitudinal en U du profilé (104) du cadre (102) de l'ouvrant (101).

10. Profilé de construction (104, 204) spécialement destiné à la réalisation d'un cadre (102, 202) d'ouvrant (101, 201) coulissant, comportant un profilé extérieur (108, 208) métallique, un profilé intérieur (109, 209) métallique, des moyens (110, 210) de liaison rigide isolante entre lesdits profilé extérieur et profilé intérieur métalliques,
***caractérisé en ce qu'**il* comporte en outre un profilé isolant (125, 225) suivant l'une quelconque des revendications 1 à 3, ou 5 à 9 prise en combinaison avec l'une des revendications 1 à 3.

11. Profilé de construction (104, 204) spécialement destiné à la réalisation d'un cadre (102, 202) d'ouvrant (101, 201) coulissant, comportant un profilé extérieur (108, 208) métallique, un profilé intérieur (109, 209) métallique, ***caractérisé en ce qu'**il* comporte un profilé isolant (125, 225) suivant la revendication 4, assurant une liaison rigide isolante entre lesdits profilé extérieur et profilé intérieur métalliques.

12. Profilé de construction (104, 204) suivant la revendication 10 ou 11,
***caractérisé en ce que :***
- le logement longitudinal (105) en U du profilé (104) étant formé :
* par deux ailes (121, 122) d'extrémité transversale des deux profilés extérieur (108) et intérieur (109) pour les deux branches libres dudit logement longitudinal (105) en U, respectivement, et
* par lesdits moyens (110) de liaison rigide isolante entre lesdits profilé extérieur (108) et profilé intérieur (109) pour la base dudit logement longitudinal (105) en U,
- la hauteur des branches libres (180, 181) de la forme générale en U de la partie (127) longitudinale du corps longitudinal (126) du profilé isolant (125), est sensiblement égale à la hauteur desdites ailes (121, 122) d'extrémité des deux profilés extérieur (108) et intérieur (109) du profilé (104) de cadre ouvrant,
- de sorte que les extrémités libres desdites branches libres (180, 181) de la forme générale en U du profilé isolant (125) affleurent les extrémités libres des ailes (121, 122) des profilés extérieur (108) et intérieur (109), respectivement, lorsque le profilé isolant (125) est logé dans le logement longitudinal (105) en U.

13. Châssis d'ouvrant (101, 201) coulissant, comportant un cadre (102, 202) destiné à entourer un panneau de remplissage (114, 214), en particulier un panneau vitré, ***caractérisé en ce qu'**il* comporte un profilé de construction (104, 204) suivant l'une des revendications 10 à 12 formant au moins un de ses côtés.
